# EUROPÄISCHE PATENTSCHRIFT

(11) **EP 0 286 833 B1**
(45) Veröffentlichungstag und Bekanntmachung des Hinweises auf die Patenterteilung: **27.12.1991**
(21) Anmeldenummer: 88103761.8
(22) Anmeldetag: 10.03.1988
(51) Int. Cl.: B67B 7/06

(54) **Korkenzieher**
Cork screw
Tire-bouchon

(30) Priorität: 18.03.1987 DE 8704060 U
(43) Veröffentlichungstag der Anmeldung: 19.10.1988
(73) Patentinhaber: Tischler, Wolfgang, D-8740 Bad Neustadt (DE)
(72) Erfinder: Tischler, Wolfgang, D-8740 Bad Neustadt (DE)
(74) Vertreter: Olbricht, Karl Heinrich, Dipl.-Phys.

(56) Entgegenhaltungen:
- CH-A- 257 086
- DE-C- 344 971
- DE-C- 811 665
- DE-U- 8 624 741

## Beschreibung

Die Erfindung betrifft einen Korkenzieher gemaß dem Oberbegriff des Anspruchs 1.

Die DE-C-344 971 beschreibt einen solchen Korkenzieher, der als Ständervorrichtung - wohl für die Theke von Gastwirtschaften - ausgebildet ist. Im Verbindungssteg eines Gestellbügels als Aufsatzteil sind zwei Schäfte geführt, die jeweils eine gebogene Zunge haltern. Seitliche Längsschlitze des Bügels führen einen Querbolzen, an dem zwei am Bügel angelenkte Winkelhebel jeweils über einen kürzeren gekrümmten Schenkel angreifen. Die Vorrichtung wird auf eine zu öffnende Flasche aufgesetzt und daran mittels eines Doppelscharniergriffs gehalten. Dann werden die beiden Zungen einzeln zwischen dem Korken und der Flaschenhals-Innenwand abwärts gedrückt. Zuletzt sollen die beiden Hebel gleichzeitig nach unten bewegt werden, so daß ihre kürzeren Schenkel die Zungen samt dem Korken aus der Flasche ziehen.

Ähnliche Korkenzieher sind ferner aus DE-U-74 39 782 sowie 86 24 741 und aus DE-C-811 665 bekannt. Hiernach sind an einem einteiligen Griff - bevorzugt ungleich lange - Metallzungen angeordnet, die zum Gebrauch zwischen Korken und Flaschenhals eingeführt werden- Dies ist nur unter Zuhilfenahme der zweiten Hand möglich, falls der Durchmesser der Flaschenöffnung nicht dem Abstand der freien Enden der Metallzungen entspricht, die außerdem durch abwechselndes seitliches Kippen des Griffs zwischen Korken und Flaschenhals eingebracht werden müssen. Der kritische Grenzpunkt ist das Hineindrücken der Zungen, ohne auch den Korken einwärts zu schieben, bis zum zuverlässigen Reibungsschluß mit dem umfaßten Korken. Das kann mit Feingefühl am Handgerät noch leichter gelingen als mit der Vorrichtung gemäß der DE-C-344 971, die dafür im Doppelscharniergriff nicht nur zu wenig seitlichen Spielraum läßt, sondern außerdem sehr hoch gebaut ist und infolgedessen mit langen Hebelarmen große Kräfte auch in unerwünschter Richtung ausübt. Die Wahrscheinlichkeit, daß ein Korken mit dieser Vorrichtung in die Flasche hineingestoßen wird, ist größer als die Chance, ihn kunstgerecht herauszuholen.

Das gilt übrigens auch für ein recht einfaches Gerät nach der CH-A-257 086, das an einem Ziehgriff eine gewölbte Klinge mit einer Zahnung aufweist. Diese soll das Herausziehen des Korkens unterstützen; aber schon beim Einstechen in den Flaschenhals können die Querrippen der Zahnung am Korken hängenbleiben und ihn damit ungewollt tiefer treiben.

Der Erfindung liegt die Aufgabe zugrunde, einen Korkenzieher der eingangs genannten Art so weiterzubilden, daß Konstruktion und Handhabung wesentlich vereinfacht sind. Dabei soll ein Eindrücken eines relativ lose sitzenden Korkens weitestgehend vermieden und der Kraftaufwand zum Einschieben der Metallzungen reduziert werden.

Die Erfindung löst diese Aufgabe auf überraschend einfache und elegante Weise. Die Konstruktion sieht gemäß dem kennzeichnenden Teil von Anspruch 1 vor, daß der Aufsatzteil eine zylindrische Führungshülse ist, in der ein geteilter, insgesamt zylindrischer Schaftkörper längsverschieblich geführt ist, der zwei mit ebenen Flächen einzeln aneinander entlang bewegliche halbzylindrische Schafthälften aufweist, die unten jeweils eine Metallzunge haltern und oben eine Griff-Hälfte tragen, und daß die Schafthälften jeweils untere Anschläge zur Begrenzung des Verschiebeweges an oberen Anschlägen der Führungshülse aufweisen.

Die Erfindung zeichnet sich durch einen außerordentlich klaren Aufbau aus nur drei Bauelementen aus. In der zylindrischen Führungshülse sind die beiden Hälften des Schaftkörpers gleitbar, und zwar gemeinsam oder einzeln aneinander entlang. Dadurch ist die Handhabung sehr bequem und sicher. Durch bloßes Aufsetzen der Führungshülse ist der Schaftkörper mit den Metallzungen bereits an der Flaschenöffnung zentriert. So ist ein feinfühliges Ansetzen möglich, wonach zunächst nur eine Schafthälfte herunterbewegt wird, also nicht auch die zweite Schafthälfte sofort mit eingedrückt werden muß. Das Einführen der an dieser ersten Schafthälfte gehalterten Metallzunge zwischen Korken und Flaschenhals erfolgt viel zuverlässiger als mit der aufwendigeren, schweren und unhandlichen Vorrichtung laut DE-C-344 971. Beim Eindrücken der zweiten Metallzunge ist der Korken schon durch die erste Zunge zusätzlich festgeklemmt, was vermehrte Sicherheit gegen Hineindrücken bedeutet. Unter leichtem Drehen kann der Korken dann bequem herausgezogen werden.

Für die Handhabung des Korkenziehers ist es von besonderem Vorteil, wenn die Führungshülse gemäß Anspruch 2 einen auf den Flaschenhals aufsetzbaren Zentrierrand hat, gegenüber welchem ein der Flaschenöffnung im Durchmesser angepaßter Führungsring in Achsrichtung der Führungshülse zurückgesetzt ist. Beim Aufsetzen des Korkenziehers dient der Führungsring als Anschlag, und zugleich werden die Enden der Metallzungen genau auf die Flaschenöffnung ausgerichtet, was das Einführen stark erleichtert.

Eine weitere Ausgestaltung besteht laut Anspruch 3 darin, daß die Metallzungen zur Längsachse konvex nach innen gewölbt sowie entsprechend der Flaschenöffnung konkav gerundet, an den freien Enden gegebenenfalls zugespitzt und entlang dem Innenrand des Führungsringes gleitend geführt sind. Vorteilhaft bestehen die Metallzungen aus Federstahl mit guter Rückstellfähigkeit. Sie klemmen den Korken zwischen sich mit großer Haltekraft, so daß er sich gut ziehen läßt.

Im folgenden wird ein Ausführungsbeispiel der Erfindung anhand der Zeichnung näher erläutert. Darin zeigen:
- Fig. 1:: eine Schrägansicht eines Korkenziehers,
- Fig. 2:: eine Draufsicht sowie eine Seitenansicht mit teilweisem Längsschnitt eines auf einen Flaschenhals aufgesetzten Korkenziehers und
- Fig. 3:: einen Querschnitt durch eine Metallzunge entsprechend der Linie I-I in Fig. 2.

Man entnimmt der Zeichnung, daß der Aufsatzteil eine zylindrische Führungshülse 1 ist, in der ein geteilter, insgesamt zylindrischer Schaftkörper längsverschieblich geführt ist. Er weist zwei mit ebenen Flächen einzeln aneinander entlang bewegliche halbzylindrische Schafthälften 2,3 auf, die in Achsrichtung der Führungshülse 1 verschiebbar geführt sind, wobei zur Begrenzung des Führungsweges obere Anschläge 4 in der Führungshülse 1 und untere Anschläge 5 an den Schafthälften 2,3 vorgesehen sind.

Jede der Schafthälften 2,3 zeigt eine Metallzunge 6 bzw. 7. Diese sind in einem Abstand zueinander angeordnet, der dem Durchmesser von Flaschenöffnungen entspricht. Die in Achsrichtung der Führungshülse 1 vorstehenden Metallzungen 6,7 sind konvex nach innen gewölbt.

Flaschenseitig hat die Führungshülse 1 einen Führungsring 9, der gegenüber dem Ende der Führungshülse 1 etwas zurückgesetzt ist und dadurch einen den Flaschenhals übergreifenden Rand 10 bildet. Die Öffnung 11 des Führungsringes 9 entspricht in ihrem Durchmesser demjenigen einer Flaschenöffnung.

Vor dem Aufsetzen auf einen Flaschenkopf 12 werden beide Schafthälften 2,3 mittels der mit ihnen einstückigen Griff-Hälften 13 nach oben gezogen. Dabei gleiten die Metallzungen 6,7 am Innenrand des Führungsrings 9 entlang. Sind sie ganz hochgezogen, so liegen die freien Enden 8 der Metallzungen 6,7 etwa in der dem Rand 10 zugewandten Ebene des Führungsrings 9. Infolge ihrer Elastizität liegen die freien Enden 8 der Metallzungen 6,7 am Innenrand des Führungsrings 9 in solcher Position an, daß sie durch Betätigen der betreffenden Griff-Hälfte 13 von der zugehörigen Schafthälfte 2 bzw. 3 zwischen den Flaschenhals 12 und einen darin befindlichen Korken 14 eingeschoben werden können.

Die Metallzungen 6,7 sind um ihre Längsachse konkav gerundet (Fig. 3), wobei der Rundungsradius etwa demjenigen der Flaschenöffnung entspricht.

Zum Entkorken werden zunächst die beiden Schafthälften 2,3 mittels ihrer Griff-Hälften 13 nach oben gezogen. Dabei werden die freien Enden 8 der Metallzungen 6,7 durch den Führungsring 9 entsprechend dem Durchmesser der Flaschenöffnung zusammen-gedrückt, was eine zusätzliche Anpreßkraft der Metallzungen 6,7 am Korken 14 bewirkt. Nun wird der Korkenzieher um seine Längsachse gedreht, wodurch eine Lockerung des Korkens 14 im Flaschenhals 12 erfolgt, so daß er sicher nach oben gezogen werden kann. Die konkave Ausbildung der Metallzungen 6,7 erleichtert einerseits eine solche Drehbewegung und gewährleistet andererseits die sichere Mitnahme des Korkens 14, der mit großer Berührungsfläche zwischen den Metallzungen 6,7 gehalten ist.

Man erkennt, daß ein Korken 14 mit dem erfindungsgemäßen Korkenzieher schnell und berührungsfrei aus dem Flaschenhals 12 gezogen werden kann.

## Patentansprüche

1. Korkenzieher mit zwei einander gegenüberliegenden Metallzungen (6,7), die unter Führung an einem Aufsatzteil (1) einzeln zwischen Flaschenhals (12) und Korken (14) einschiebbar sind, worauf der zwischen den Zungen geklemmte Korken mit leichter Drehbewegung aus der Flasche gezogen werden kann, dadurch **gekennzeichnet,** daß der Aufsatzteil (1) eine zylindrische Führungshülse ist, in der ein geteilter, insgesamt zylindrischer Schaftkörper längsverschieblich geführt ist, der zwei mit ebenen Flächen einzeln aneinander entlang bewegliche halbzylindrische Schafthälften (2, 3) aufweist, die unten jeweils eine Metallzunge (6 bzw. 7) haltern und oben eine Griff-Hälfte (13) tragen, und daß die Schafthälften (2, 3) jeweils untere Anschläge (5) zur Begrenzung des Verschiebeweges an oberen Anschlägen (4) der Führungshülse (1) aufweisen.

2. Korkenzieher nach Anspruch 1, dadurch **gekennzeichnet,** daß die Führungshülse einen auf den Flaschenhals (12) aufsetzbaren Zentrierrand (10) hat, gegenüber welchem ein der Flaschenöffnung im Durchmesser angepaßter Führungsring (9) in Achsrichtung der Führungshülse (1) zurückgesetzt ist.

3. Korkenzieher nach Anspruch 2, dadurch **gekennzeichnet,** daß die Metallzungen (6,7) zur Längsachse konvex nach innen gewölbt sowie entsprechend der Flaschenöffnung konkav gerundet, an den freien Enden gegebenenfalls zugespitzt und entlang dem Innenrand des Führungsringes (9) gleitend geführt sind.

## Claims

1. Corkscrew having two metal tongues (6, 7) opposite each other adapted to be seprarately introduced between a bottle neck (12) and a cork (14) with guidance in a set-up portion, whereupon the cork clamped between the tongues may be pulled up under slight rotation out of the bottle, wherein the set-up portion (1) is a cylindrical guide sleeve within which there is movably guided, in a longitudinal direction, a divided but generally cylindrical shaft portion comprising two semicylindrical shaft halves (2, 3) which are adapted to separately slide along plane faces of each other, which halves support one metal tongue each (6, 7) below and one handle tab (13) on top, respectively, and wherein each shaft half (2, 3) includes a lower stop (5) for limiting the guide path at upper stops (4) of the guide sleeve (1).

2. Corkscrew according to claim 1, wherein the guide sleeve comprises a centering collar (10) to be applied onto the bottle neck (12) relative to which a guide ring (9) whose diameter is adapted to the bottle opening is recessed in an axial direction of the guide sleeve (1).

3. Corkscrew according to claim 2, wherein the metal tongues (6, 7) are convexly bulging inwards relative to the longitudinal axis and are concavely rounded corresponding to the bottle opening, possibly pointed at their free ends, and are slidably guided along the inner collar of the guide ring (9).

## Revendications

1. Tire-bouchon, avec deux languettes de métal (6, 7) situées l'une en face de l'autre, lesquelles, avec le guidage d'une partie à apposer (1), peuvent être introduites entre le col d'une bouteille (12) et un bouchon (14), à la suite de quoi le bouchon coincé entre les languettes peut être retiré de la bouteille avec un léger movement rotatif, caractérisé par le fait que la partie à apposer (1) soit une douille de guidage cylindrique, dans laquelle une tige partagée, et cylindrique dans son ensemble, est guidée de facon à pouvoir glisser longitudinalement, qui a deux demi-tiges (2,3) demi-cylindriques avec des surfaces planes pouvant glisser séparément l'une le long de l'autre et qui supportent chacune une languette de métal (6 ou 7) et qui ont en haut une demi-poignée (13), et que les demi-tiges (2,3) aient chacune des butées inférieures (5) pour limiter la course aux butées supérieures (4) de la douille de guidage (1).

2. Tire-bouchon conforme à la revendication 1, caractérisé par le fait que la douille de guidage ait un rebord de centrage (10) apposable sur le goulot d'une bouteille (12), par rapport auquel une bague de guidage (9) au diamètre adapté à l'ouverture de la bouteille est situé en retrait en direction axiale de la douille de guidage (1).

3. Tire-bouchon conforme à la revendication 2, caractérisé par le fait que les languettes de métal (6,7) soient recourbées de facon convexe vers l'intérieur par rapport à l'axe longitudinal, qu'elles soient arrondies d'une façon concave correspondant à l'ouverture de la bouteille, qu'elles soient éventuellement pointues aux extrémités libres et qu'elles puissent glisser avec guidage de long du rebord intérieur de la bague de guidage (9).
